# EUROPÄISCHE PATENTSCHRIFT

(11) **EP 2 409 017 B1**
(45) Veröffentlichungstag und Bekanntmachung des Hinweises auf die Patenterteilung: **23.08.2017**
(21) Anmeldenummer: 10705888.5
(22) Anmeldetag: 02.03.2010
(51) Int. Cl.: F02N 11/00, F02N 15/06, F02N 15/10

(54) **SCHALTUNGSANORDNUNG ZUM STARTEN EINER BRENNKRAFTMASCHINE UND VERFAHREN EINER STARTERSTEUERUNG**
CIRCUIT ARRANGEMENT FOR STARTING AN INTERNAL COMBUSTION ENGINE AND METHOD FOR A STARTER CONTROL SYSTEM
CIRCUIT POUR DÉMARRER UN MOTEUR À COMBUSTION INTERNE ET PROCÉDÉ DE COMMANDE DE DÉMARREUR

(30) Priorität: 20.03.2009 DE 102009001694
(43) Veröffentlichungstag der Anmeldung: 25.01.2012
(73) Patentinhaber: Robert Bosch GmbH, 70442 Stuttgart (DE)
(72) Erfinder: WANNER, Hartmut, 71083 Herrenberg-Oberjesingen (DE); DAURER, Uwe, 70806 Kornwestheim (DE)
(86) Internationale Anmeldenummer: PCT/EP2010/052604
(87) Internationale Veröffentlichungsnummer: WO 2010/105901

(56) Entgegenhaltungen:
- WO-A1-89/12164
- WO-A2-2009/007465
- DE-A1- 3 241 079
- DE-A1- 10 046 987
- DE-A1-102005 006 248
- US-A1- 2006 080 027

## Beschreibung

### Stand der Technik

Die Erfindung bezieht sich auf eine Schaltungsanordnung zum Starten einer Brennkraftmaschine mit zumindest einem Starter, der einen Startermotor, ein Einspurrelais, ein Schaltrelais und ein Steuerrelais umfasst, wobei das Steuerrelais von einem Zündschalter ansteuerbar ist und ein Strompfad vom Startermotor mittels des Schaltrelais schaltbar ist.

Die Erfindung bezieht sich ferner auf ein Verfahren einer Startersteuerung, insbesondere einer Schaltungsanordnung von einem Starter, bevorzugt von parallel schaltbaren Startern, zum Starten einer Brennkraftmaschine, wobei der Starter mit einem Startermotor, einem Steuerrelais, einem Einspurrelais und einem Schaltrelais ausgebildet ist, das Einspurrelais vom Steuerrelais angesteuert wird und das Schaltrelais vom Einspurrelais angesteuert wird.

Es sind Startvorrichtungen, die parallel angeordnet und geschaltet sind, bekannt, um eine Brennkraftmaschine zu starten. Eine solche Brennkraftmaschine ist gewöhnlich sehr groß dimensioniert und weist beispielsweise einen Hubraum von mehreren 10 beziehungsweise 100 Litern auf.

Bei der Verwendung von parallelen Startvorrichtungen an einer Brennkraftmaschine ist ein gleichzeitiges Schalten des Hauptstroms der beteiligten Startermotoren wichtig, da das gleichzeitige Schalten die einzelnen Startermotoren vor Überlastung schützt. Um dieses die Überlastung schützende Verhalten zu erzielen, ist es bekannt, dass die Funktionen des Einspurens und des Schaltens von jeweils einem einzelnen Relais umgesetzt werden. Die herkömmlicherweise vereinten zwei Funktionen, die von einem Einspurrelais ausgeführt werden, wie das Einspuren eines Starterritzels und das Zuschalten des Stroms für den Startermotor, sind somit aufgeteilt. Durch die Trennung der beiden Funktionen ist es möglich, eine elektrische Schaltungsanordnung so vorzusehen, dass die Startvorrichtung erst dann den Hauptstrom für den Startermotor zuschaltet, wenn alle Einspurvorgänge in allen Startvorrichtungen ausgeführt sind. Dabei können die Einspurvorgänge unterschiedliche Einspurzeiten aufweisen, da eine Zahn-auf-Zahn-Stellung von einem Starterritzel in den Zahnkranz einen längeren Einspurvorgang benötigt, als eine Zahn-Lücken-Stellung. Um die Zeitdifferenz von mindestens zwei Schließvorgängen auszugleichen, wird der Hauptstrom für die mindestens zwei Startermotoren gleichzeitig freigegeben, erst wenn alle Schließvorgänge ausgeführt worden sind. Zum Einspuren werden also folgende Relais der Reihe nach geschaltet, bzw. geschlossen: Es wird ein Zündstrompfad in einem Steuerrelais angesteuert, das ein Einspurrelais freigibt. Sind alle Einspurrelais bestromt, wird mindestens ein Schaltrelais durchgeschaltet, das den Hauptstrom für jeden Startermotor freigibt. Das Abschalten des Starters erfolgt in der gleichen Reihenfolge. Die Bestromung von Steuerrelais, dann Einspurrelais und zuletzt Schaltrelais wird unterbrochen, so dass die zugehörigen Strompfade geöffnet werden.

Die DE 10 2005 006 248 A1 beschreibt eine Starteranordnung zum Starten von einem Verbrennungsmotor mit mehreren parallel geschalteten Startern. Um die Schaltsicherheit mit einem möglichst geringen Verdrahtungsaufwand zu verbessern, ist die Verkettung der Funktion "Einrücken" und "Hauptstrom schalten", die durch ein Relais realisiert wird, auf zwei Relais mit jeweils einer getrennten Funktion in jedem einzelnen Starter aufgeteilt.

Es ist Aufgabe der Erfindung eine Schaltungsanordnung der eingangs genannten Art derart weiterzubilden, dass zumindest ein Starter zum Starten einer Brennkraftmaschine exakter arbeitet und somit eine höhere Lebensdauer erzielt.

### Offenbarung der Erfindung

Erfindungsgemäß wird die Aufgabe durch den Gegenstand der Patentansprüche 1 und 7 gelöst. Die abhängigen Ansprüche definieren bevorzugte Weiterbildungen der Erfindung.

Es ist herausgefunden worden, dass im Abschaltvorgang des Starters eine Bewegung des Starterritzels zurück in Richtung Zahnkranz nach dem Ausspuren erfolgt, da durch einen noch geschlossenen Hauptkontakt vom Schaltrelais das Einspurrelais rückwärts bestromt wird.

Es ist ein Gedanke der Erfindung, dass das Schaltrelais zumindest im Abschaltvorgang abhängig vom Eintritt eines definierten Ereignisses ansteuerbar ist. Dies hat den Vorteil, dass das Schaltrelais zeitlich früher einen Strompfad vom Startermotor, insbesondere einen Hauptstrompfad, unterbrechen kann, so dass ein Bestromen in Rückwärtsrichtung vermieden wird.

Somit kann das Schaltrelais den Strompfad des Startermotors so definiert freigeben, dass im Abschaltvorgang beim Ausspuren eines Starterritzels Ritzelpreller deutlich reduziert, beziehungsweise sogar unterbunden werden.

Ein der Erfindung zugrunde liegender Gedanke ist also, beim Abschalten des mindestens einen Starters den Startermotor zeitlich früher als im oben beschriebenen Stand der Technik auszuschalten, um Ritzelpreller zu vermeiden. Ritzelpreller treten auf, wenn das Starterritzel nach dem Ausspuren wieder sich in Richtung Zahnkranz der Brennkraftmaschine bewegt und dadurch ein Verschleiß am Zahnkranz und/oder dem Starterritzel entsteht. Außerdem kann es zu einer Funkenbildung kommen, die möglichst vermieden werden muss, um einen größeren Schaden am Starter beziehungsweise der Brennkraftmaschine zu verhindern.

Gemäß einer weiter bevorzugten Ausführungsform ist das definierte Ereignis dadurch festgelegt, dass die Schaltungsanordnung elektromechanisch ausgebildet ist. Somit ist der Eintritt des definierten Ereignisses beim Abschaltvorgang stabil und schaltsicher realisiert und zudem möglichst einfach und preiswert aufgebaut.

Vorteilhafterweise, gemäß einer besonderen Ausführungsform, ist das Schaltrelais im vom Steuerrelais schaltbaren Strompfad des Einspurrelais angeordnet ist. Somit wird das Schaltrelais gleichzeitig mit dem Einspurrelais ausgeschaltet. Das Schaltrelais wird nicht, wie im oben beschriebenen Stand der Technik, vom Einspurrelais ausgeschaltet. Somit ist der Zeitpunkt zum Ausschalten des Strompfads für den Startermotor im Gegensatz zum Stand der Technik deutlich weiter nach vorne verlegt, so dass Ritzelpreller vermieden oder in der Intensität deutlich reduziert werden. Ein abrasives Verhalten wird reduziert, und damit die Lebensdauer eines Starters erhöht.

Gemäß einer weiter bevorzugten Ausführungsform weist das Schaltrelais zwei Steuerschalter auf. Der erste Steuerschalter ist im Einspurvorgang das Einspurrelais, das gleichzeitig durch Erreichen der maximalen Einspurtiefe beim Einspuren einen Schalter schließt, durch den das Schaltrelais bestrombar wird. Ein zweiter Steuerschalter ist vorgesehen, um das Schaltrelais in einer bestimmten Beziehung im Ausspurvorgang beziehungsweise Abschaltvorgang vom Einspurrelais anzusteuern. Gemäß einer einfachen Schaltung ist der zweite Steuerschalter das Steuerrelais. Das Steuerrelais wird sowohl im Einspur- als auch im Ausspurvorgang als zweiter Steuerschalter tatsächlich vor dem ersten Steuerschalter betätigt.

Schaltrelais und Steuerrelais sowie Einspurrelais sind somit als elektromechanische Schalter miteinander verknüpft. Das Steuerrelais schaltet sowohl einen Strompfad vom Einspurrelais, als auch einen Strompfad vom Schaltrelais. Zusätzlich schaltet das Einspurrelais einen Strompfad vom Schaltrelais.

Gemäß einer alternativen Ausführungsform ist die Schaltungsanordnung als elektronische Steuerung mit elektronischen Leistungsschaltern ausgebildet. Dies hat den Vorteil, dass die Schaltzeiten, insbesondere vom Schaltrelais noch individueller angepasst werden können, so dass die Intensität von Ritzelprellern besser unterdrückt werden kann.

Um Brennkraftmaschinen mit größeren Hubräumen zu starten, sind mehrere Starter parallel geschaltet und angeordnet. Vorzugsweise sind die Starter zum Schalten des Hauptstroms für den jeweiligen Startermotor im Starter seriell miteinander gekoppelt, so dass diese erst eingeschaltet werden, wenn alle Einspurrelais einen Schalter am Einspurrelais geschlossen haben. Gemäß einer bevorzugten Ausführungsform sind die Schaltrelais jeweils vom Steuerrelais im jeweiligen Starter einzeln ausschaltbar.

Die Aufgabe wird auch durch ein Verfahren dadurch gelöst, dass das Schaltrelais abhängig von einem definierten Ereignis ausgeschaltet wird. Das definierte Ereignis ist vorher hersteller- und betriebsseitig festgelegt und kann entweder elektromechanisch oder elektronisch, beispielsweise durch Erfassen eines bestimmten Sensorwerts mittels eines Sensors, realisiert sein.

Hierfür kann beispielsweise ein Computerprogrammprodukt vorgesehen sein, das mit Programmbefehlen in einen Programmspeicher einer Steuerung geladen ist und das hierin beschriebene Verfahren durchführt, wenn das Programm in der Steuerung ausgeführt wird. Ein Computerprogrammprodukt hat den Vorteil, dass es sich in bereits vorhandene Steuerungen als Modul implementieren lässt und dass es leicht an individuelle und anwendungsspezifische Vorgaben anpassbar ist, wobei eine Korrektur an empirisch ermittelte Werte sehr leicht möglich ist.

Gemäß einem besonders einfachen und stabilen Verfahren, wird das Schaltrelais gleichzeitig mit dem Einspurrelais von dem Steuerrelais ausgeschaltet. Eine elektromechanische Steuerung hat den Vorteil, dass eine hohe Lebensdauer mit einer hohen Ausfallsicherheit realisierbar ist.

Gemäß einer alternativen Ausführungsform, die entweder elektronisch oder elektromechanisch ausgebildet sein kann, wird das Schaltrelais zeitlich einstellbar und/oder festgesetzt vor dem Einspurrelais ausgeschaltet. Es kann beispielsweise ein elektronisches oder elektromechanisches, einstellbares Zeitverzögerungsglied vorgesehen sein, um eine definierte Zeitdifferenz zwischen dem Ausschalten des Schaltrelais und dem Einspurrelais im Abschaltvorgang vorzugeben, um sogenannte Ritzelpreller, das heißt eine Wiedereinspurbewegung nach dem Ausspuren eines Starterritzels, zu vermeiden.

Gemäß einem bevorzugten Verfahren wird das Schaltrelais nur eingeschaltet, wenn das Steuerrelais und das Einspurrelais geschlossen sind. Somit wird vermieden, dass der Startermotor frühzeitig bestromt wird. Ferner ist es somit erfindungsgemäß möglich, den Strom für den Startermotor allein durch das Steuerrelais zu unterbrechen.

Um eine Brennkraftmaschine in einer bevorzugten Ausführungsform mit parallel angeordneten Startern zu starten, werden bei mehreren Startern die jeweiligen Schaltrelais für den jeweiligen Startermotor nur dann eingeschaltet, wenn alle Einspurrelais und insbesondere alle Steuerrelais geschlossene Schalter aufweisen. Somit wird sichergestellt, dass jeder einzelne Starter nicht überlastet wird und alle Starter mit einer hohen Sicherheit mit einem kleinen Toleranzbereich gleichzeitig die Brennkraftmaschine starten.

Gemäß einer die Erfindung weiter bildenden Ausführungsform sind die Starter in einer Starteranordnung mit einer oben beschriebenen Schaltungsanordnung, die oben beschriebenes Verfahren ausführt, derart ausgebildet, dass das Einspurrelais als einstufiges Relais ausgebildet ist, das heißt, es weist lediglich eine Wicklung auf. Einstufige Einspurrelais werden für kleine Brennkraftmaschinen eingesetzt. Eine erforderliche Verdrehbewegung des Starterritzels erfolgt beispielsweise über ein Steilgewinde im Starter.

Bevorzugt ist das Einspurrelais in einer Starteranordnung mit mehreren Startern zweistufig ausgebildet, mit einer Einzugswicklung und einer Haltewicklung. Die Einzugswicklung ist im Strompfad des Schaltermotors geschaltet, so dass der Startermotor beim Einspuren leicht angedreht wird, um eine Zahn-auf-Zahn-Stellung möglichst zu vermeiden, damit also eine Zahn-Lücken-Stellung mit einer hohen Sicherheit zwischen Zahnkranz und Starterritzel erzeugt wird.

Es versteht sich, dass die vorstehend genannten und nachstehend noch zu erläuternden Merkmale nicht nur in der jeweils angegebenen Kombination, sondern auch in anderen Kombinationen verwendbar sind.

### Kurze Beschreibung der Zeichnungen

Die Erfindung wird im Folgenden unter Bezugnahme auf Zeichnungen näher erläutert. Es zeigen:
- Fig. 1: einen schematischen Schaltplan einer erfindungsgemäßen Schaltungsanordnung von einem Starter,
- Fig. 2: eine schematische Schaltungsanordnung mit zwei Startern,
- Fig. 3: ein schematisches Ablaufdiagramm gemäß einem erfindungsgemäßen Verfahren,
- Fig. 4: ein Zeit-Weg-Spannungs-Diagramm von zwei parallel angeordneten Startern und
- Fig. 5: ein Zeit-Weg-Spannungs-Diagramm von zwei parallel angeordneten Startern mit ausgeprägten Ritzelprellern.

### Ausführungsformen der Erfindung

Die Fig. 1 zeigt einen schematischen Schaltplan einer Schaltungsanordnung zum Starten einer Brennkraftmaschine mittels eines Starters 1, der, wie in der Fig. 2 gezeigt, parallel zu einem zweiten geschaltet und angeordnet sein kann. Der Starter 1 umfasst einen Startermotor 2 und ein Steuerrelais 3, das in einem Zündpfad 38 mit einem mechanisch oder elektronisch angesteuerten Zündschalter 8 angeordnet ist. Um ein nichtdargestelltes Starterritzel in den Zahnkranz einer nicht dargestellten Brennkraftmaschine einzuspuren, ist ein Einspurrelais 4 vorgesehen. Das Einspurrelais 4 weist eine Einspurwicklung 5 und eine Haltewicklung 6 auf. Die Einspurwicklung 5 ist hochohmig, so dass der Startermotor 2 einen kleinen Andrehstrom erfährt, um eine Zahn-auf-Zahn-Stellung von Starterritzel und Zahnkranz beim Einspuren zu vermeiden. Ist das Einspurrelais 4 eingespurt, so wird die Einspurwicklung 5 durch einen mechanisch gekoppelten Schalter 53 ausgeschaltet und das Einspurrelais 4 wird mit einem kleinen Strom im eingespurten Zustand gehalten. Das Einspurrelais 4 schließt mit Erreichen der maximalen Einspurtiefe einen Schalter 54, so dass ein Schaltrelais 7 bestromt wird und die Brennkraftmaschine mit einem maximalen Strom die Brennkraftmaschine starten kann. Der Batterie-Pluspol ist als Klemme 30 bezeichnet und die Erdung als Klemme 31. Zwischen der Batterie-Pluspol Klemme 30 und einer Starteransteuerklemme 50 ist der Zündschalter 8 angeordnet.

Gemäß einer bevorzugten Ausführungsform ist im Gegensatz zum Stand der Technik das Schaltrelais 7 mit einem zweiten Steuerschalter gekoppelt, um im Ausspurvorgang des Starterritzels dessen potentielle Bewegung zurück in Richtung Zahnkranz zu vermeiden. Dieser zweite Steuerschalter wird vorzugsweise abhängig vom Eintritt eines bestimmten, definierten Ereignisses angesteuert. Das definierte Ereignis ist "frei" wählbar. Das Ereignis kann mittels eines Detektors wahrgenommen werden, oder auch mittels eines Schalters. Für einen leichten elektromechanischen Aufbau ist, wie in der Fig. 1 gezeigt, bevorzugt das Schaltrelais 7 in einem vom Steuerrelais 3 schaltbaren Strompfad 50.5 vom Einspurrelais 4 angeordnet.

Somit kann das Schaltrelais 7, das an einer Klemme 45 den Hauptstrom für den Startermotor 2 durchschaltet, zeitlich deutlich früher als in einer aus dem Stand der Technik bekannten Schaltungsanordnung beziehungsweise Startersteuerung, ausgeschaltet werden, so dass Ritzelpreller vermieden werden und somit ein Verschleiß am Zahnkranz beziehungsweise an den Zahnflanken des Starterritzels oder an einem der beiden Zahnräder, deutlich reduziert und/oder verhindert werden. Durch diesen elektromechanischen Schaltplan ist das Ausschalten des Schaltrelais 7 genau definiert von einem Ereignis abhängig. Das Einspurrelais 4 wird somit gleichzeitig mit dem Schaltrelais 7 vom Steuerrelais 3 ausgeschaltet.

Zum Schutz des Starters 1 vor thermischer Überlastung ist ein Thermoschalter 9 in Reihe zum Steuerrelais 3 in dem Starter 1 geschaltet. Somit erzeugt der Thermoschalter 9 dasselbe Abschaltverhalten, wie ein Öffnen des Zündschalters 8.

Die Fig. 2 zeigt zwei parallel angeordnete Starter 1 und 1' mit jeweils einem Startermotor 2, 2' zum Starten von Brennkraftmaschinen mit größerem Hubraum, wie Nutzfahrzeug- oder Schiffsmotoren. Jeder Starter 1,1' hat ein separates Steuerrelais 3, 3', das durch den Zündschalter 8 angesteuert wird. Die Weiterleitung der Steuersignale vom Zündschalter 8 erfolgt durch eine interne Verkabelung. Das Steuerrelais 3, 3' schaltet dann jeweils ein Einspurrelais 4, 4'. Die Einspurrelais 4, 4' können jeweils unterschiedliche Einspurzeiten aufweisen, da beispielsweise bei einem Starter 1 die Zahn-auf-Zahn-Stellung vorliegt und das Starterritzel mittels des Startermotors 2 durch eine hochohmige Einspurwicklung 4 leicht bestromt wird. Am Starter 1' ist vielleicht gleich eine Zahn-Lücke-Stellung zwischen Starterritzel und Zahnkranz vorhanden, so dass hier der Einspurvorgang deutlich schneller erfolgt. Damit die Startermotoren 2, 2' beim Starten der Brennkraftmaschine gleichmäßig belastet werden, sind die Starter 1,1' seriell verschaltet, so dass die Schaltrelais 7, 7' zum Schalten eines Hauptstromes beziehungsweise Hauptstrompfades 30.2, 30.2' an Klemmen 45, 45' von den Startermotoren 2, 2' erst bestromt werden, wenn alle Einspurrelais 4, 4' vollständig eingespurt sind. Hierfür wird ein Schalter 54, 54' am Einspurrelais 4, 4' geschlossen.

Erfindungsgemäß ist im Strompfad 50.5 vom Einspurrelais 4, der vom Steuerrelais 3, 3' geschalten wird, eine Abzweigung eines Strompfades 50.7, 50.7' ausgebildet, die am Schalter 54, 54' anliegt. Somit werden die Schaltrelais 7, 7' erst bestromt, wenn beide Schalter 54, 54' und der Schalter vom Steuerrelais 3, 3' geschlossen sind. Es wird somit eine neue Funktion im Abschaltvorgang erzielt. Wenn das Steuerrelais 3, 3' durch Nichtbestromung ausgeschaltet wird, so wird gleichzeitig - im Gegensatz zu oben beschriebenem Stand der Technik - das Schaltrelais 7, 7' mit dem Einspurrelais 4, 4' durch Nichtbestromung ausgeschaltet.

Wie zu Fig. 1 bereits beschrieben, umfasst jeder Starter 1, 1' in der Reihe zum Steuerrelais 3, 3'jeweils einen Thermoschalter 9, 9' als Überlastschutz.

Um die funktionelle Verknüpfung zwischen den drei Relais 3, 4 und 7 zu verdeutlichen, die auch durch eine elektronische Steuerung mittels eines Computerprogrammprodukts umsetzbar ist, ist abstrakt in der Fig. 3 ein schematisches Ablaufdiagramm eines Ausspurvorgangs von Startern dargestellt.

Zum Einspuren wird zuerst der Zündschalter 8 geschlossen, so dass das Steuerrelais 3 und danach das Einspurrelais 4 schließt, das den Schalter 54 betätigt, so dass das Schaltrelais 7 den Hauptstrom für den Startermotor 2 freigibt. Beim Abschalten der Starter 1 werden die einzelnen Relais in der gleichen Reihenfolge wie beim Einschalten betätigt.

Zu einem bestimmten Zeitpunkt, wenn die Brennkraftmaschine gestartet ist, wird im Schritt S1 ein Zündstrompfad 38 durch den Zündschalter 8 geöffnet.

Im Schritt S2 wird in der Folge der elektromechanische Schalter im Steuerrelais 3 geöffnet, so dass der Strompfad 50.5 nicht mehr an dem Batterie-Pluspol, der Klemme 30, direkt anliegt.

Wird der Strompfad 50.7, in dem das Schaltrelais 7, 7' geschaltet ist, nicht mehr bestromt, wird im Schritt S3 der Startermotor 2 ausgeschaltet. An einem Lastanschluß 50i befindet sich ein vom Steuerrelais 3 schaltbarer Strompfad 50.4 vom Einspurrelais 4, durch den insbesondere die Haltewicklung 6 bestromt wird.

Durch Öffnung des Steuerrelais 3 wird auch das Einspurrelais 4 nicht mehr bestromt, so dass im Schritt S4 das Einspurrelais 4 ausspurt.

Da ein Strompfad 30.2 an der Klemme 45 bereits vom Schaltrelais 7 unterbrochen ist, kann die Einspurwicklung 5 nicht mehr, insbesondere rückwärts, bestromt werden, so dass das nichtdargestellte Starterritzel nicht mehr so stark ausgeprägt wie im Starter gemäß dem Stand der Technik wieder gegen den Zahnkranz bewegt wird. Sogenannte Ritzelpreller werden deutlicher vermieden und der Abschaltvorgang kommt im Schritt S5 zu einem Ende.

Die Fig. 4 zeigt in einem Zeit-Weg-Spannungs-Diagramm den zeitlichen Verlauf eines Abschaltvorgangs, wie er zu den Fig. 1 bis 3 beschrieben wurde. Mit den Kennlinien K4 und K4' ist der Ausspurweg S des Starterritzels vom Starter 1 beziehungsweise 1' dargestellt. Die Kennlinie K3 als Spannung V-Zeit-Kennlinie zeigt das Steuersignal an den Steuerrelais 3, 3', die Spannungs-Kennlinie K7, K7' das Schaltsignal vom Schaltrelais 7, 7' im Strompfad 50.7 und die Spannungs-Kennlinien K45, K45' wiederum die verzögerten Kennlinien der Strompfade 30.2, 30.2' an den Klemmen 45, 45'.

Zu einem Zeitpunkt t₁ wird durch den Zündschalter 8 das Schaltrelais 3 ausgeschaltet. Aufgrund der verzögerten Schaltzeit des Steuerrelais 3 wird zum Zeitpunkt t₂ der Strompfad 50.7, 50.7' gemäß der Kennlinie K7, K7' stromlos beziehungsweise erfährt wie in der Fig. 4 dargestellt, eine negative Spannung. Ebenso zeitlich verzögert zum Zeitpunkt t₃ werden die Starterritzel entsprechend den Kennlinien K4 und K4' über den Weg S ausgespurt. In einem sehr kurzen Zeitabstand zum Zeitpunkt t₄ werden die Strompfade 30.2, 30.2' entsprechend der Kennlinie K45, K45' stromlos. Die Hauptstrompfade 30.2, 30.2' sind somit zeitlich deutlich vor einem Zeitpunkt t₅ stromlos, bei dem die Starterritzel im ausgespurten Zustand sich befinden. Das zweite Starterritzel ist zeitlich zum Zeitpunkt t_{5'} etwas verzögert ausgespurt. Zum Zeitpunkt t₆, t_{6'} führen die Starterritzel eine ganz minimale Rückwärtsbewegung aufgrund eines primär mechanisch erzeugten Impulses aus. Eine Rückwärtsbestromung der Einspurwicklung 5 vom Einspurrelais 5 findet erfindungsgemäß nicht mehr statt.

In der Fig. 4 ist zu sehen, dass der Hauptstrom in den Strompfaden 30.2, 30.2' zu einem Zeitpunkt t₅ bereits dann ausgeschaltet ist, bevor die Einspurritzel vollständig ausgespurt sind. Ritzelpreller werden somit sehr gut vermieden und ein Verschleiß ist deshalb deutlich reduziert, beziehungsweise vollständig ausgeschlossen. Eine Funkenbildung ist nicht möglich.

Die Fig. 5 zeigt im Unterschied dazu den Fall, wenn beispielsweise durch eine elektronische Steuerung oder wie bei einer Schaltungsanordnung gemäß dem oben beschriebenen Stand der Technik das Schaltrelais 7, 7' zeitlich später als in Fig. 4 ausgeschaltet wird. Wie in der Fig. 4 gezeigt ist, wird zu einem Zeitpunkt t₁ im Zündstrompfad das Steuerrelais 3 gemäß der Kennlinie K3 ausgeschaltet. Aufgrund der elektromechanischen Wirkungsweise des Steuerrelais 3 und des Einspurrelais 4 wird zu einem Zeitpunkt t_{3*} der Strompfad 50.7, 50.7' gleichzeitig zu dem Ausspurvorgang der Starterritzel an den Einspurrelais 4, 4' stromlos geschaltet. Aufgrund der wiederum zeitlich elektromechanischen Verzögerung sind die Starterritzel zu einem Zeitpunkt t_{5*} ausgespurt, der zeitlich vor dem Zeitpunkt t_{4*} liegt. Zum Zeitpunkt t_{4*} ist der Strompfad 30.2 stromlos. Da dieser Zeitpunkt hinter dem Zeitpunkt gemäß der Fig. 4 liegt, wird die Einspurwicklung 5 kurzzeitig rückwärts bestromt, so dass wie im Diagramm durch die Weg-Kennlinien K4, K4' gezeigt eine deutliche Rückwärtsbewegung in Richtung Zahnkranz an den Starterritzeln erfolgt, was möglicherweise zu einem unerwünschten Verschleiß führt. Erfindungsgemäß ist deshalb vorgesehen, den Zeitpunkt t_{4*} individuell einstellbar zeitlich nach vorne zu verschieben. Dadurch werden ausgeprägte Ritzelpreller, wie sie zum Zeitpunkt t_{6*} beispielhaft auftreten können, vermieden. Alle Figuren zeigen lediglich schematische, nicht maßstabsgerechte Darstellungen. Im Übrigen wird insbesondere auf die zeichnerischen Darstellungen für die Erfindung als wesentlich verwiesen.

## Patentansprüche

1. Schaltungsanordnung zum Starten einer Brennkraftmaschine mit einem Starter (1), der einen Startermotor (2), ein Einspurrelais (4), ein Schaltrelais (7) und ein Steuerrelais (3) umfasst, wobei das Steuerrelais (3) von einem Zündschalter (8) ansteuerbar ist, das Einspurrelais (4) vom Steuerrelais (3) ansteuerbar ist und ein Strompfad (50.5) vom Startermotor (2) mittels des Schaltrelais (7) schaltbar ist, **dadurch gekennzeichnet, dass** das Schaltrelais (7) zumindest im Abschaltvorgang im vom Steuerrelais (3) schaltbaren Strompfad (50.5, 50.7) angeordnet und somit abhängig vom Abschalten des Steuerrelais (3), als Eintritt eines definierten Ereignisses, ansteuerbar ist.

2. Schaltungsanordnung, nach Anspruch 1, **dadurch gekennzeichnet, dass** das Abschalten des Schaltrelais (7) aufgrund des Abschaltens des Steuerrelais (3), als definiertes Ereignis, durch eine elektromechanisch ausgebildete Schaltungsanordnung festgelegt ist.

3. Schaltungsanordnung nach Ansprüchen 1 oder 2, **dadurch gekennzeichnet, dass** das Schaltrelais (7) im vom Steuerrelais (3) schaltbaren Strompfad (50.5) des Einspurrelais, (4) angeordnet ist.

4. Schaltungsanordnung nach einem der Ansprüche 1 bis 3, **dadurch gekennzeichnet, dass** das Schaltrelais (7) zwei Steuerschalter aufweist.

5. Schaltungsanordnung, nach einem der Ansprüche 1 bis 4, **dadurch gekennzeichnet, dass** die Schaltungsanordnung als elektronische Steuerung mit elektronischen Leistungsschaltern ausgebildet ist, durch die ein definiertes Ereignis zum Abschalten festlegbar ist.

6. Schaltungsanordnung, nach einem der Ansprüche 1 bis 5, **dadurch gekennzeichnet, dass** mehrere Starter (1, 1') zum Starten der Brennkraftmaschine parallel geschaltet und angeordnet sind.

7. Verfahren einer Startersteuerung, insbesondere einer Schaltungsanordnung, besonders bevorzugt nach einem der Ansprüche 1 bis 6, von einem Starter (1), bevorzugt von parallel schaltbaren Starter (1), wobei der Starter (1) mit einem Startermotor (2), einem Steuerrelais (3), einem Einspurrelais (4) und einem Schaltrelais (7) ausgebildet ist, das Einspurrelais (4) vom Steuerrelais (3) angesteuert wird und das Schaltrelais (7) abhängig von einem definierten Ereignis vom Einspurrelais (4) angesteuert wird, **dadurch gekennzeichnet, dass** das Schaltrelais (7) im vom Steuerrelais (3) schaltbaren Strompfad (50.5, 50.7) angeordnet und somit abhängig vom Abschalten des Steuerrelais (3), als Eintritt eines definierten Ereignisses, angesteuert wird.

8. Verfahren nach Anspruch 7, **dadurch gekennzeichnet, dass** das Schaltrelais (7) gleichzeitig mit dem Einspurrelais (4) von dem Steuerrelais (3) ausgeschaltet wird.

9. Verfahren nach Anspruch 8, **dadurch gekennzeichnet, dass** das **Schaltre**lais (7) zeitlich einstellbar und/oder festgesetzt vor dem Einspurrelais (4) ausgeschaltet wird.

10. Verfahren nach einem der Ansprüche 6 bis 9, **dadurch gekennzeichnet, dass** das Schaltrelais (7) nur eingeschaltet wird, wenn das Steuerrelais (3) und das Einspurrelais (4) geschlossen sind.

11. Verfahren nach einem der Ansprüche 6 bis 10, **dadurch gekennzeichnet, dass** bei mehreren Startern (1, 1') die jeweiligen Schaltrelais (7, 7') nur eingeschaltet werden, wenn alle Einspurrelais, (4, 4'), insbesondere alle Steuerrelais (3, 3'), geschlossen sind.

## Claims

1. Circuit arrangement for starting an internal combustion engine having a starter (1) which comprises a starter motor (2), a one-track relay (4), a switching relay (7) and a control relay (3), wherein the control relay (3) can be activated by an ignition switch (8), the one-track relay (4) can be activated by the control relay (3) and a current path (50.5) can be switched by the starter motor (2) by means of the switching relay (7), **characterized in that** the switching relay (7) is arranged at least in the switching-off process in the current path (50.5, 50.7) switchable by the control relay (3) and can thus be activated in dependence on the switching-off of the control relay (3) as entry of a defined event.

2. Circuit arrangement according to Claim 1, **characterized in that** the switching-off of the switching relay (7) due to the switching-off of the control relay (3) is specified as defined event by an electromechanically designed circuit arrangement.

3. Circuit arrangement according to Claims 1 or 2, **characterized in that** the switching relay (7) is arranged in the current path (50.5), switchable by the control relay (3), of the single-track relay (4).

4. Circuit arrangement according to one of Claims 1 to 3, **characterized in that** the switching relay (7) has two control switches.

5. Circuit arrangement according to one of Claims 1 to 4, **characterized in that** the circuit arrangement is designed as electronic control having electronic circuit breakers by means of which a defined event for switching off can be specified.

6. Circuit arrangement according to one of Claims 1 to 5, **characterized in that** a number of starters (1, 1') are connected and arranged in parallel for starting the internal combustion engine.

7. Method of a starter control, particularly of a circuit arrangement, particularly preferably according to one of Claims 1 to 6, of a starter (1), preferably of a starter (1) switchable in parallel, the starter (1) being designed with a starter motor (2), a control relay (3), a single-track relay (4) and a switching relay (7), the single-track relay (4) being activated by the control relay (3) and the switching relay (7) being activated in dependence on a defined event by the single-track relay (4), **characterized in that** the switching relay (7) is arranged in the current path (50.5, 50.7) switchable by the control relay (3) and thus is activated in dependence on the switching-off of the control relay (3) as entry of a defined event.

8. Method according to Claim 7, **characterized in that** the switching relay (7) is switched off simultaneously with the single-track relay (4) by the control relay (3).

9. Method according to Claim 8, **characterized in that** the switching relay (7) is switched off to be temporally adjustable and/or in a defined manner before the single-track relay (4).

10. Method according to one of Claims 6 to 9, **characterized in that** the switching relay (7) is only switched on when the control relay (3) and the single-track relay (4) are closed.

11. Method according to one of Claims 6 to 10, **characterized in that** with a number of starters (1, 1'), the respective switching relays (7, 7') are only switched on when all single-track relays (4, 4'), particularly all control relays (3, 3'), are closed.

## Revendications

1. Arrangement de circuit pour démarrer un moteur à combustion interne comprenant un démarreur (1), lequel comporte un moteur de démarreur (2), un relais d'engrènement (4), un relais de commutation (7) et un relais de commande (3), le relais de commande (3) pouvant être commandé par un commutateur d'allumage (8), le relais d'engrènement (4) pouvant être commandé par le relais de commande (3) et un chemin de courant (50.5) depuis le moteur de démarreur (2) pouvant être commuté au moyen du relais de commutation (7), **caractérisé en ce que** le relais de commutation (7) est disposé au moins dans l'opération de mise hors circuit dans le chemin de courant (50.5, 50.7) commutable par le relais de commande (3) et peut ainsi être commandé en fonction de la mise hors circuit du relais de commande (3) en tant que survenance d'un événement défini.

2. Arrangement de circuit selon la revendication 1, **caractérisé en ce que** la mise hors circuit du relais de commutation (7) en raison d'une mise hors tension du relais de commande (3) en tant qu'événement défini est fixée par un arrangement de circuit de configuration électromécanique.

3. Arrangement de circuit selon l'une des revendications 1 ou 2, **caractérisé en ce que** le relais de commutation (7) est disposé dans le chemin de courant (50.5) du relais d'engrènement (4), commutable par le relais de commande (3).

4. Arrangement de circuit selon l'une des revendications 1 à 3, **caractérisé en ce que** le relais de commutation (7) possède deux commutateurs de commande.

5. Arrangement de circuit selon l'une des revendications 1 à 4, **caractérisé en ce que** l'arrangement de commutation est réalisé sous la forme d'une commande électronique comprenant des commutateurs de puissance électronique par le biais desquels peut être fixé un événement défini pour la mise hors circuit.

6. Arrangement de circuit selon l'une des revendications 1 à 5, **caractérisé en ce que** plusieurs démarreurs (1, 1') destinés à démarrer le moteur à combustion interne sont branchés et disposés en parallèle.

7. Procédé d'une commande de démarreur, notamment d'un arrangement de circuit, particulièrement de préférence selon l'une des revendications 1 à 6, d'un démarreur (1), de préférence de démarreurs (1) pouvant être branchés en parallèle, le démarreur (1) étant formé par un moteur de démarreur (2), un relais de commande (3), un relais d'engrènement (4) et un relais de commutation (7), le relais d'engrènement (4) étant commandé par le relais de commande (3) et le relais de commutation (7) étant commandé par le relais d'engrènement (4) en fonction d'un événement défini, **caractérisé en ce que** le relais de commutation (7) est disposé dans le chemin de courant (50.5, 50.7) commutable par le relais de commande (3) et il est ainsi commandé en fonction de la mise hors circuit du relais de commande (3) en tant que survenance d'un événement défini.

8. Procédé selon la revendication 7, **caractérisé en ce que** le relais de commutation (7) est mis hors circuit simultanément avec le relais d'engrènement (4) par le relais de commande (3).

9. Procédé selon la revendication 8, **caractérisé en ce que** le relais de commutation (7) est mis hors tension avant le relais d'engrènement (4) de manière réglable dans le temps et/ou fixe.

10. Procédé selon l'une des revendications 6 à 9, **caractérisé en ce que** le relais de commutation (7) n'est mis en circuit que lorsque le relais de commande (3) et le relais d'engrènement (4) sont fermés.

11. Procédé selon l'une des revendications 6 à 10, **caractérisé en ce qu'**en présence de plusieurs démarreurs (1, 1'), les relais de commutation (7, 7') respectifs ne sont mis en circuit que lorsque tous les relais d'engrènement (4, 4'), notamment tous les relais de commande (3, 3'), sont fermés.
